# EUROPÄISCHE PATENTSCHRIFT

(11) **EP 0 424 313 B1**
(45) Veröffentlichungstag und Bekanntmachung des Hinweises auf die Patenterteilung: **14.07.1993**
(21) Anmeldenummer: 90810769.1
(22) Anmeldetag: 05.10.1990
(51) Int. Cl.: E03D 9/052

(54) **Spülrohr für eine Klosettanlage**
Flushing pipe for a toilet
Tuyau de chasse d'eau pour une toilette

(30) Priorität: 17.10.1989 CH 3778/89
(43) Veröffentlichungstag der Anmeldung: 24.04.1991
(73) Patentinhaber: Geberit AG, CH-8645 Jona (CH)
(72) Erfinder: Dolder, René, CH-8645 Jona (CH)
(74) Vertreter: Groner, Manfred

(56) Entgegenhaltungen:
- CH-A- 368 439
- DE-A- 2 612 240
- DE-C- 922 040

## Beschreibung

Die Erfindung betrifft ein Spülrohr für eine Klosettanlage nach dem Oberbegriff des unabhängigen Patentanspruchs 1.

Ein Spülrohr dieser Art ist aus der CH-A-368′439 bekannt. Am freien Ende des leicht aufwärts geneigten Stutzens ist ein Kugelgelenk angeordnet. Mit diesem Kugelgelenk und einer Muffe wird bei der Montage einer Klosettanlage mit Geruchsabsaugung die Verbindung zur Absaugleitung hergestellt. Die Geruchsabsaugung erfolgt hier sehr wirksam direkt durch eine Oeffnung in der Klosettschüssel. Dieses Spülrohr ist jedoch vergleichsweise teuer in der Herstellung und kann jedenfalls bei einer Klosettanlage ohne Geruchsabsaugung nicht verwendet werden.

Der Anschluss der Absaugleitung kann in bekannter Weise auch über ein auf das Spülrohr aufgeschweisstes Gewinderohrstück erfolgen, was jedoch sehr aufwendig ist.

Der Erfindung liegt nun die Aufgabe zugrunde, ein Spülrohr der genannten Gattung zu schaffen, das wahlweise für eine Klosettanlage mit oder ohne Geruchsabsaugung verwendbar ist und das in der Herstellung kostengünstiger und in der Montage einfacher ist. Die Aufgabe wird durch die Erfindung gemäss Anspruch 1 gelöst.

Beim erfindungsgemässen Spülrohr wird bei der Montage einer Klosettanlage mit Geruchsabsaugung der Verschlussteil entfernt und die Absaugleitung entweder am Stutzen angeschweisst oder mit einer Steckmuffe angeschlossen. Das Spülrohr kann einstückig hergestellt werden und erfordert nur einen geringfügig höheren Materialaufwand. Da das erfindungsgemässe Spülrohr für Klosettanlage mit und ohne Geruchsabsaugung verwendbar ist, kann die Stückzahl wesentlich erhöht und können damit die Herstellungskosten gesenkt und die Lagerhaltung vereinfacht werden.

Weist der Verschlussteil gemäss einer Weiterbildung der Erfindung an seinem Ansatz eine verminderte Wandstärke auf, so kann der Verschlussteil beispielsweise mit einem Messer in einfacher Weise weggeschnitten werden. Weitere vorteilhafte Weiterbildungen ergeben sich aus den übrigen Ansprüchen.

Zwei Ausführungsbeispiele der Erfindung werden nachfolgend anhand der Zeichnungen näher erläutert. Es zeigen:
- Fig. 1a: eine teilweise geschnittene Ansicht eines erfindungsgemässen Spülrohrs,
- Fig. 1b: einen Schnitt entlang der Linie Ib-Ib in Fig. 1a,
- Fig. 2a: eine teilweise geschnittene Ansicht eines Spülrohrs mit angeschweisster Absaugleitung nach einer Variante und
- Fig. 2b: einen Schnitt entlang der Linie IIb-IIb in Fig. 2a.

Das in Fig. 1a und 1b gezeigte Spülrohr ist beispielsweise aus Polyäthylen einstückig geformt und oben an einen hier nicht gezeigten Unterputz-Spülkasten angeschlossen. Unten ist das Spülrohr um 90° abgebogen und an eine hier ebenfalls nicht gezeigte Klosettschüssel so angeschlossen, dass vor oder nach einem Spülvorgang die Luft in der Klosettschüssel durch das Spülrohr mit einem beispielsweise im Spülkasten angeordneten Gebläse abgesogen werden kann.

Das Spülrohr besteht aus einem Stammrohr 1 und zwei an diesem angeformten Stutzen 3, die etwa unter einem Winkel von 15° nach oben gerichtet sind. An diesen Stutzen 3 kann bezüglich einer Gebäudewand wahlweise links oder rechts oder auch vorne oder hinten eine hier nicht gezeigte Absaugleitung angeschlossen werden. Wird das Spülrohr für eine Klosettanlage ohne Geruchsabsaugung verwendet, so sind die beiden Durchgänge zu den Stutzen 3 mit angeformten Verschlussteilen 7 verschlossen. In diesem Fall werden die Stutzen 3 somit nicht benutzt. Wird hingegen das Spülrohr für eine Klosettanlage mit Geruchsabsaugung verwendet, so wird bei einem Stutzen 3 der Verschlussteil 7 entfernt, indem mit einem Messer dieser entlang eines Randbereichs 7a herausgeschnitten wird. An diesem Stutzen 3 wird nun die hier nicht gezeigte Absaugleitung durch Spiegelschweissung angeschweisst oder mit einer Steckmuffe angeschlossen. Die Stutzen 3 sind vergleichsweise lang, beispielsweise 3 cm und wie oben erwähnt schräg nach oben gerichtet. Dadurch wird vermieden, dass im Stutzen sich Spülwasser ansammeln kann und dadurch während der Absaugung Gurgelgeräusche entstehen können.

Bei der Ausführung nach den Figuren 2a und 2b sind zwei vergleichsweise kurze und senkrecht abstehende Stutzen 4 an einem Stammrohr 2 angeformt, das völlig dem Stammrohr 1 der ersten Ausführung entsprechen kann. Die hier vorgesehenen Verschlussteile 8 sind hier noch besser zugänglich und können ebenfalls entlang eines umlaufenden Wandbereichs 8a weggeschnitten oder weggebrochen werden. Um bei dieser Ausführung Gurgelgeräusche während der Absaugung zu vermeiden, wird nun durch Spiegelschweissung ein von der Schweissstelle sofort schräg nach oben verlaufendes Rohrstück 5 angesetzt.

Die Stutzen 4 sind vorzugsweise wie aus Figur 2a ersichtlich nach hinten versetzt am Stammrohr 2 angeformt.

Aus den obigen Angaben ergibt sich somit ein Spülrohr, das wahlweise mit oder ohne Absaugleitung versehen verwendet werden kann und das zudem kostengünstig hergestellt in beiden Fällen einfach montiert werden kann.

## Patentansprüche

1. Spülrohr für eine Klosettanlage, mit wenigstens einem an einem Stammrohr (1,2) seitlich angeformten Stutzen (3,4), an dem eine unter Putz verlegte Absaugleitung (5) anschliessbar ist, dadurch gekennzeichnet, dass der Durchgang zum Stutzen (3,4) etwa an der Ansatzstelle des Stutzens (3,4) mit einem beim Anschliessen der Absaugleitung (5) zu entfernenden angeformten Verschlussteil (7,8) flüssigkeitsdicht verschlossen ist, wobei der Verschlussteil (7,8) ein Wandbereich des Stammrohres (1,2) ist.

2. Spülrohr nach Anspruch 1, dadurch gekennzeichnet, dass der Verschlussteil (7,8) an seinem Ansatz eine verminderte Wandstärke aufweist, entlang welcher der Verschlussteil (7,8) vollständig abgetrennt werden kann.

3. Spülrohr nach Anspruch 1 oder 2, dadurch gekennzeichnet, dass der Stutzen (3) um etwa 15° zum Stammrohr (1) nach oben gerichtet ist.

4. Spülrohr nach einem der Ansprüche 1 bis 3, dadurch gekennzeichnet, dass der Stutzen (4) einen kleineren Durchmesser als das Stammrohr (2) aufweist und auf der Rückseite des Spülrohres einen tangentialen Uebergang zum Stammrohr (2) aufweist.

5. Spülrohr nach Anspruch 1 oder 2, mit einer angeschlossenen Absaugleitung (5), dadurch gekennzeichnet, dass der Stutzen (4) kürzer als etwa 1 cm ist und etwa senkrecht zum Stammrohr (2) verläuft und die Absaugleitung (5) mittels Spiegelverschweissung mit dem Stutzen (4) verbunden ist.

6. Spülrohr nach einem der Ansprüche 1 bis 5, dadurch gekennzeichnet, dass zwei etwa diametral gegenüberliegende Stutzen (3,4) am Stammrohr (1,2) angeformt sind.

7. Spülrohr nach einem der Ansprüche 1 bis 3, dadurch gekennzeichnet, dass der Stutzen (3) länger als 2 cm ist und die Absaugleitung mittels einer Steckmuffe anschliessbar ist.

## Claims

1. Flush pipe for a lavatory system, having at least one connecting socket (3, 4) formed laterally onto a main pipe (1, 2), to which connecting socket there can be connected a concealed extractor duct (5), characterised in that the passage to the connecting socket (3, 4) is sealed in a liquid-tight manner, approximately at the junction of the connecting socket (3, 4), by a formed-on sealing part (7, 8) to be removed upon the connection of the extractor duct (5), the sealing part (7, 8) being a wall area of the main pipe (1, 2).

2. Flush pipe according to Claim 1, characterised in that the sealing part (7, 8) exhibits at its neck a reduced wall thickness, along which the sealing part (7, 8) can be completely isolated.

3. Flush pipe according to Claim 1 or 2, characterised in that the connecting socket (3) is directed upwards by about 15° to the main pipe (1).

4. Flush pipe according to one of Claims 1 to 3, characterised in that the connecting socket (4) has a smaller diameter than the main pipe (2) and exhibits, on the rear side of the flush pipe, a tangential transition to the main pipe (2).

5. Flush pipe according to Claim 1 or 2, having a connected extractor duct (5), characterised in that the connecting socket (4) is shorter than about 1 cm and runs approximately perpendicular to the main pipe (2) and the extractor duct (5) is connected to the connecting socket (4) by flush welding.

6. Flush pipe according to one of Claims 1 to 5, characterised in that two approximately diametrically opposed connecting sockets (3, 4) are formed onto the main pipe (1, 2).

7. Flush pipe according to one of Claims 1 to 3, characterised in that the connecting socket (3) is longer than 2 cm and the extractor duct can be connected by means of a connector sleeve.

## Revendications

1. Tuyau de chasse d'eau pour un appareil de W.-C. , avec au moins un piquage (3, 4) qui est formé latéralement sur une conduite principale (1, 2) et auquel peut être raccordé une conduite d'aspiration encastrée (5), **caractérisé** en ce que le passage vers le piquage (3, 4) est, approximativement à l'endroit de la base du piquage (3, 4), fermé en étanchéité aux liquides par une pièce d'obturation (7, 8) formée en cet endroit et à déposer lors du raccordement de la conduite d'aspiration (5), la pièce d'obturation (7, 8) étant une région de paroi de la conduite principale (1, 2).

2. Tuyau de chasse d'eau selon la revendication 1, **caractérisé** en ce que la pièce d'obturation (7, 8) présente à sa base une épaisseur de paroi réduite, le long de laquelle la pièce d'obturation (7, 8) peut être entièrement détachée.

3. Tuyau de chasse d'eau selon la revendication 1 ou 2, **caractérisé** en ce que le piquage (3) est dirigé vers le haut à environ 15° par rapport à la conduite principale (1).

4. Tuyau de chasse d'eau selon l'une quelconque des revendications 1 à 3, **caractérisé** en ce que le piquage (4) présente un plus petit diamètre que la conduite principale (2) et présente, sur le côté arrière du tuyau de chasse d'eau, une transition tangentielle avec la conduite principale (2).

5. Tuyau de chasse d'eau selon la revendication 1 ou 2, avec une conduite d'aspiration (5) raccordée, **caractérisé** en ce que le piquage (4) a une longueur inférieure à environ 1 cm et s'étend approximativement à angle droit de la conduite principale (2), et la conduite d'aspiration (5) est assemblée au piquage (4) par soudage au miroir.

6. Tuyau de chasse d'eau selon l'une quelconque des revendications 1 à 5, **caractérisé** en ce que deux piquages (3, 4), approximativement diamétralement opposés, sont formés sur la conduite principale (1, 2).

7. Tuyau de chasse d'eau selon l'une quelconque des revendications 1 à 3, **caractérisé** en ce que le piquage (3) a une longueur supérieure à 2 cm, et la conduite d'aspiration peut être raccordée au moyen d'un manchon à emboîtement.
